# EUROPÄISCHE PATENTSCHRIFT

(11) **EP 1 400 684 B1**
(45) Veröffentlichungstag und Bekanntmachung des Hinweises auf die Patenterteilung: **31.10.2012**
(21) Anmeldenummer: 03015410.8
(22) Anmeldetag: 09.07.2003
(51) Int. Cl.: F02M 25/08, H01F 7/18

(54) **Schaltungsanordnung für ein pulsweitenmoduliert ansteuerbares elektromagnetisches Regenerierventil zur Tankentlüftung eines Kraftfahrzeugs**
Circuit for a pulse width modulation controlled electromagnetic purge valve for venting a tank of a vehicle
Circuit pour vanne électromagnétique de purge commandé par modulation par largeur d'impulsions pour ventiler le réservoir d'un véhicule

(30) Priorität: 20.09.2002 DE 10243956
(43) Veröffentlichungstag der Anmeldung: 24.03.2004
(73) Patentinhaber: Eagle Actuator Components GmbH & Co. KG, 69469 Weinheim (DE)
(72) Erfinder: Gerlich, Torsten, 64625 Bensheim (DE); Klatt, Christopher, 69118 Heidelberg (DE); Heinrich, Ralf, 69469 Weinheim (DE); Klesen, Christof, 64397 Modautal (DE)
(74) Vertreter: Wesch, Arno

(56) Entgegenhaltungen:
- DE-A1- 4 205 563
- DE-A1- 19 511 743
- DE-U1- 29 600 866
- FR-A1- 2 797 022
- US-A- 4 703 737

## Beschreibung

### Technisches Gebiet

Die Erfindung betrifft eine Schaltungsanordnung für ein pulsweitenmoduliert ansteuerbares elektromagnetisches Regenerierventil zur Tankentlüftung eines Kraftfahrzeugs, umfassend eine Spannungsquelle zur Versorgung der Magnetspule des Regenerierventils mit elektrischer Energie, eine Steuereinheit zur Erzeugung pulsweitenmodulierter Signale sowie eine Schalteinrichtung über welche die Magnetspule mit den pulsweitenmodulierten Signalen der Steuereinheit beaufschlagbar ist.

### Stand der Technik

Es ist bekannt, die in der Tankanlage eines Kraftfahrzeugs befindlichen flüchtigen Kraftstoffdämpfe aufzufangen und zu speichern und schließlich dosiert dem Saugrohr der Verbrennungskraftmaschine des Kraftfahrzeugs zuzuführen. Als Einrichtung zum Auffangen und Speichern der Kraftstoffdämpfe wird in der Regel ein Aktivkohlebehälter verwendet. Aktivkohle bindet (absorbiert) den Kraftstoffdampf und gibt ihn bei entsprechender Belüftung wieder frei. Im Fahrbetrieb wird daher durch den Motor Frischluft durch den Aktivkohlebehälter gesaugt, die den Kraftstoff aufnimmt und dem Motor zuführt. Die Zudosierung des Luft-Kraftstoffgemischs erfolgt über ein sogenanntes Regenerierventil. Bei einem Regenerierventil handelt es sich üblicherweise um ein elektromagnetisch angetriebenes Ventil, das eine Magnetspule, einen Anker mit Dichtelement, einen Dichtsitz sowie eine Rückstellfeder (Schließfeder) umfasst. Im bestromten Zustand hebt der Anker durch die Magnetkraft der Spule das Dichtelement gegen die Federkraft der Schließfeder vom Dichtsitz ab und gibt dadurch die Durchflussöffnung frei. Das Ventil befindet sich in seiner Öffnungsposition. Im unbestromten Zustand wird das Dichtelement durch die Schließfeder auf den Dichtsitz gepresst, das Ventil befindet sich in Schtießposition.

Die Ansteuerung des Regenerierventils erfolgt über die Motorsteuerung, die entsprechend dem jeweiligen Lastzustand der Verbrennungskraftmaschine den jeweils maximal zudosierbaren Luft-Kraftstoff-Massenstrom ermittelt und in ein entsprechendes Steuersignal umsetzt. Das Regenerierventil wird dabei in der Regel getaktet (pulsweitenmoduliert) angesteuert und gibt, abhängig von dem von der Motorsteuerung jeweils vorgegebenen Tastverhältnis, unterschiedliche Dosiermengen diskontinuierlich ab. Unter Tastverhäitnis wird in diesem Zusammenhang das Verhältnis zwischen der Gesamtperiodendauer, d. h. der Periodendauer des geöffneten und geschlossenen Ventils, zur Periodendauer des geöffneten Ventils verstanden.

Um die oszillierende Bewegung des Magnetankers mit dem Dichtelement zwischen der Öffnungs- und Schiießposition, was verschiedene Nachteile mit sich bringt, zu vermeiden, ist es auch bekannt, beispielsweise aus der WO 99/06893, das getaktete Regenerierventil im sogenannten Proportionaibetrieb zu betreiben. Hierbei wird die Taktfrequenz so hoch gewählt werden, dass das Ventil der oszillierenden Anregung nicht mehr folgen kann und stattdessen jeweils in einer Position verharrt, die dem jeweiligen mittleren Spulenstrom entspricht,

Die Offenlegungsschrift FR 2797022 zeigt ein Magnetventil, bei welchem eine Zener-Diode verwendet wird, um einen Transistor vor Spannungsspitzen zu schützen.

Nachteilig an den bekannten Regenerierventilen der oben beschriebenen Art ist, dass es sowohl im getakteten als auch im pulsweitenmoduiierten Proportionalbetrieb zu einer unerwünschten Geräuschentwicklung kommt, die bisher noch nicht verhindert werden konnte.

### Darstellung der Erfindung

Aufgabe der Erfindung ist, eine Schaltungsanordnung für ein elektromagnetisches Regenerierventil zur Tankentlüftung eines Kraftfahrzeugs bereitzustellen, mittels welcher sich die Geräuschentwicklung sowohl im getakteten als auch im Proportionalbetrieb erheblich reduzieren lässt.

Diese Aufgabe wird gelöst mit einer Schaltungsanordnung mit allen Merkmalen des Anspruchs 1. Vorteilhafte Ausgestaltungen der Erfindung sind in den Unteransprüchen beschrieben.

Gemäß der Erfindung sind bei einer Schaltungsanordnung für ein pulsweitenmoduliert ansteuerbares elektromagnetisches Regenerierventil zur Tankentlüftung eines Kraftfahrzeugs, welche eine Spannungsquelle zur Versorgung der Magnetspule des Regenerierventils mit elektrischer Energie, eine Steuereinheit zur Erzeugung pulsweitenmodulierter Signale sowie eine Schalteinrichtung, über welche die Magnetspule mit den pulsweitenmodulierten Signalen der Steuereinheit beaufschlagbar ist, umfasst, Mittel zur Unterdrückung hoher Induktionsspannungen an der Magnetspule vorgesehen. Im einfachsten Fall handelt es sich bei diesen Mitteln um eine sogenannte Freilaufdiode, die der Magnetspule parallel geschaltet wird.

Es hat sich in überraschender Weise gezeigt, dass sich bei Parallelschaltung einer Freilaufdiode zur Magnetspule eine erhebliche Reduzierung der Ventilgeräusche erzielen lässt. Der Einsatz von Freilaufdioden ist in der Ventiltechnik an sich bekannt und dient üblicherweise dazu, die den Spulenstrom steuernden Leistungsschalter vor den beim Schalten des Ventils auftretenden hohen Induktionsspannungen zu schützen. Ebenso ist bekannt, dass diese Maßnahme zu einer unerwünschten Verlängerung der Spulenreaktionszeit führt. Die DE 196 52 391 sieht daher Maßnahmen zur Wiederherstellung der schnellen Spulenreaktion vor. Hieraus resultiert aber offensichtlich eine Beruhigung der Ankerbewegung des Magnetventils, die ausreicht, die sonst übliche massive Geräuschentwicklung deutlich zu reduzieren. Dies gilt sowohl für den Proportionalbetrieb als auch für den getakteten Betrieb des Ventils.

Vorzugsweise wird das Regenerierventil bei der erfindungsgemäßen Schaltungsanordnung im Proportionalbetrieb mit einer Pulsfrequenz zwischen 20 Hz und 200 Hz angesteuert. Es hat sich gezeigt, dass bei den üblicherweise verwendeten getakteten Proportionalventilen die Ventilkennlinie (Massenfluss in Abhängigkeit von Pulsdauer) bei einer Erhöhung der Pulsfrequenz steiler und nichtlinearer wird, was zu einer Verschlechterung der Dosiergenauigkeit führt. Dieses Verhalten lässt sich damit erklären, dass zum einen durch die Induktivität der Spule der Stromaufbau in der Spule verlangsamt wird und zum anderen die Trägheit der zu bewegenden Masse zu überwinden ist. Mit zunehmender Pulsfrequenz ist somit ein höherer Spulenstrom zur Öffnung des Ventilspalts erforderlich. Vorzugsweise beträgt die Pulsfrequenz im Proportionalbetrieb etwa 50 Hz. Es hat sich gezeigt, dass diese Frequenz bereits ausreicht, um einen quasi-proportionalen Betrieb, bei dem immer ein Spulenstrom fließt und somit der Ventilanker nicht anschlägt, zu gewährleisten.

Die erfindungsgemäße Schaltungsanordnung hat den Vorteil, dass die derzeit in Kraftfahrzeugen vorhandene ansteuerseitige Elektronik belassen werden kann, was als deutlicher Kostenvorteil zu bewerten ist, da einem Einsatz der Schaltungsanordnung in bestehende Serien nichts entgegensteht. Die erfindungsgemäße Schaltungsanordnung ist sowohl für den getakteten als auch für den Proportionalbetrieb einsetzbar.

Nachfolgend wird die Erfindung anhand der Figuren näher erläutert.

Es zeigen:
- Figur 1: ein Blockschaltbild einer bevorzugten Ausführungsform der Erfindung;
- Figur 2: den Stromverlauf der Magnetspule bei einer Pulsfrequenz von 50 Hz und verschiedenen Einschaltdauern mit und ohne Freilaufdiode.
- Figur 3: die zugehörige Ankerbewegung zu den Diagrammen aus Fig.1.

Fig. 1 zeigt das Blockschaltbild der Ansteuerung des Regenerierventils. Der magnetische Kreis des Ventils wird durch den Widerstand R_{Sp} und die Induktivität L_{Sp} repräsentiert. Parallel dazu ist die erfindungsgemäß eingesetzte Freilaufdiode D_{f} dargestellt. Der Leistungstransistor,in den zu Schutzzwecken eine Diode Dₛ integriert ist, wird mit Steuerpulsen konstanter Frequenz und variabler Pulsweite angesteuert und schaltet damit die Batterie bzw. Bordnetzspannung U_{b} auf das Ventil auf. Die Steuerung erfolgt in der Regel über die Motorsteuerung. Die Pulsweitenmodulierte Ansteuerung eines Magnetventils und insbesondere auch in einem Kraftfahrzeug ist an sich bekannt und vielfach beschrieben, weshalb an dieser Stelle nicht weiter darauf eingegangen wird.

Fig. 2 zeigt exemplarisch den Verlauf des Stroms in der Magnetspule bei einer Pulsfrequenz von 50 Hz im Proportionalbetrieb und a) ohne Freilaufdiode bei einer Einschaltdauer von 20 %, b) mit Freilaufdiode bei einer Einschaltdauer von 20 % und c) bei einer Einschaltdauer von 90 % mit Freilaufdiode. Man erkennt, dass der Stromabbau mit Freilaufdiode deutlich verlangsamt ist. Bei einer Einschaltdauer von 90 % ist der Spulenstrom sogar immer größer als 0. Die Auswirkungen auf die Ankerbewegung zeigt Fig. 3. Bei einer Einschaltdauer von 20 % a) ohne Freilaufdiode ist das Verhalten gegenüber dem mit Freilaufdiode b) deutlich ruppiger. Insbesondere kehrt der Anker sehr schnell in die Ruhelage zurück, worauf offensichtlich die massive Geräuschentwicklung zurückzuführen ist. Es zeigt sich sogar bei der Ausführungsform mit Diode ein ausgesprochen sanftes Schließverhalten des Ventils, die Geräuschentwicklung . ist deutlich reduziert. Bei einer Einschaltdauer von 90 % mit Freilaufdiode c) kommt es gar nicht mehr zum Schließen des Ventils. Dies führt zu einer völligen Geräuschfreiheit.

Aus dem obigen folgt, dass die erfindungsgemäße Schaltungsanordnung nicht nur im Proportionalbetrieb bei hohen Pulsfrequenzen zu einer deutlichen Geräuschreduzierung führt, sondern aufgrund des langsamen Stromabbaus nach einem Puls auch im getakteten Betrieb.

## Patentansprüche

1. Schaltungsanordnung für ein pulsweitenmoduüert ansteuerbares elektromagnetisches Regenerierventil zur Tankentlüftung eines Kraftfahrzeugs, umfassend eine Spannungsquelle zur Versorgung der Magnetspule des Regenerierventils mit elektrischer Energie, eine Steuereinheit zur Erzeugung pulsweitenmodulierter Signale sowie eine Schalteinrichtung, über welche die Magnetspule mit den pulsweitenmodulierten Signalen der Steuereinheit beaufschlagbar ist,
**dadurch gekennzeichnet, dass**
Mittel zur Unterdrückung hoher Induktionsspannungen an der Magnetspule vorgesehen sind, wobei die Mittel eine Freilaufdiode umfassen, welche der Magnetspule parallel geschaltet ist und zur Reduzierung der Ventilgeräusche durch eine Beruhigung der Ankerbewegung des Magnetventils ausgebildet ist.

2. Schaltungsanordnung nach Anspruch 1, **dadurch gekennzeichnet, dass** das Regenerierventil im Proportionalbetrieb mit einer Pulsfrequenz zwischen 20 Hz und 200 Hz ansteuerbar ist.

3. Schaltungsanordnung nach Anspruch 2, **dadurch gekennzeichnet, dass** das Regenerierventil mit einer Pulsfrequenz von etwa 50 Hz ansteuerbar ist.

4. Schaltungsanordnung nach einem der Ansprüche 1 bis 3, dadurch gekenntzeichnet, dass die Spannungsquelle das Kraftfahrzeug-Bordnetz umfasst.

5. Schaltungsanordnung nach einem der Ansprüche 1 bis 4, **dadurch gekennzeichnet, dass** die Steuereinheit die Motorsteuerung umfasst.

6. Schaltungsanordnung nach einem der Ansprüche 1 bis 5, **dadurch gekennzeichnet, dass** die Schalteinrichtung einen Leistungstransistor umfasst.

7. Schaltungsanordnung nach Anspruch 6, **dadurch gekennzeichnet, dass** dem Leistungstransistor eine Diode parallelgeschaltet ist.

## Claims

1. Circuit arrangement for an electromagnetic regeneration valve, which can be actuated in a pulse-width-modulated manner, for venting a tank of a motor vehicle, comprising a voltage source for supplying electrical energy to the magnet coil of the regeneration valve, a control unit for generating pulse-width-modulated signals, and also a switching device by means of which the pulse-width-modulated signals from the control unit can be applied to the magnet coil, **characterized in that** means for suppressing high induction voltages are provided on the magnet coil, wherein the means comprise a free-wheedling diode which is connected in parallel with the magnet coil and is designed to reduce the valve noise by slowing down the armature movement of the solenoid valve.

2. Circuit arrangement according to Claim 1, **characterized in that** the regeneration valve can be actuated with proportional operation at a pulse frequency of between 20 Hz and 200 Hz.

3. Circuit arrangement according to Claim 2, **characterized in that** the regeneration valve can be actuated at a pulse frequency of approximately 50 Hz.

4. Circuit arrangement according to one of Claims 1 to 3, **characterized in that** the voltage source comprises the on-board electrical system of the motor vehicle.

5. Circuit arrangement according to one of Claims 1 to 4, **characterized in that** the control unit comprises the motor controller.

6. Circuit arrangement according to one of Claims 1 to 5, **characterized in that** the switching device comprises a power transistor.

7. Circuit arrangement according to Claim 6, **characterized in that** a diode is connected in parallel with the power transistor.

## Revendications

1. Arrangement de circuit pour une vanne de régénération électromagnétique pouvant être commandée par modulation en largeur d'impulsion pour la purge du réservoir d'un véhicule automobile, comprenant une source de tension pour l'alimentation en énergie électrique de la bobine magnétique de la vanne de régénération, une unité de commande pour générer des signaux modulés en largeur d'impulsion, ainsi qu'un dispositif de computation par le biais auquel les signaux modulés en largeur d'impulsion de l'unité de commande peuvent être appliqués à la bobine magnétique, **caractérisé en ce qu'**il existe sur la bobine magnétique des moyens pour atténuer les tensions d'induction élevées, les moyens comprenant une diode de roue libre qui est branchée en parallèle avec la bobine magnétique et qui est configurée pour réduire le bruit de la vanne par un apaisement du mouvement de l'induit de l'électrovanne.

2. Arrangement de circuit selon la revendication 1, **caractérisé en ce que** la vanne de régénération peut être commandée en mode proportionnel avec une fréquence d'impulsion comprise entre 20 Hz et 200 Hz.

3. Arrangement de circuit selon la revendication 2, **caractérisé en ce que** la vanne de régénération peut être commandée avec une fréquence d'impulsion d'environ 50 Hz.

4. Arrangement de circuit selon l'une des revendications 1 à 3, **caractérisé en ce que** la source de tension comprend le réseau de bord du véhicule automobile.

5. Arrangement de circuit selon l'une des revendications 1 à 4, **caractérisé en ce que** l'unité de commande comprend la commande du moteur.

6. Arrangement de circuit selon l'une des revendications 1 à 5, **caractérisé en ce que** le dispositif de commutation comprend un transistor de puissance.

7. Arrangement de circuit selon la revendication 6, **caractérisé en ce qu'**une diode est branchée en parallèle avec le transistor de puissance.
